# EUROPÄISCHE PATENTSCHRIFT

(11) **EP 1 831 625 B1**
(45) Veröffentlichungstag und Bekanntmachung des Hinweises auf die Patenterteilung: **27.08.2008**
(21) Anmeldenummer: 05850364.0
(22) Anmeldetag: 27.12.2005
(51) Int. Cl.: F25D 23/06, F25D 11/02

(54) **KÜHL- UND GEFRIERGERÄT**
REFRIGERATING AND FREEZING APPLIANCE
APPAREIL DE REFRIGERATION ET DE CONGELATION

(30) Priorität: 28.12.2004 DE 202004020069 U; 20.01.2005 DE 202005000909 U
(43) Veröffentlichungstag der Anmeldung: 12.09.2007
(73) Patentinhaber: Liebherr-Hausgeräte Ochsenhausen GmbH, 88416 Ochsenhausen (DE)
(72) Erfinder: JENDRUSCH, Holger, 88430 Rot an der Rot (DE); LAUBE, Viktor, 88416 Ochsenhausen (DE); SCHMID, Eugen, 88400 Mettenberg (DE); WIEST, Matthias, 88416 Hattenburg (DE); SIEGEL, Didier, 88416 Steinhausen (DE)
(74) Vertreter: Thoma, Michael
(86) Internationale Anmeldenummer: PCT/EP2005/014075
(87) Internationale Veröffentlichungsnummer: WO 2006/069783

(56) Entgegenhaltungen:
- EP-A- 0 844 447
- EP-A- 0 928 934
- EP-A- 0 953 812
- US-A- 2 576 208

## Beschreibung

Die vorliegende Erfindung betrifft ein Kühl- und Gefriergerät mit einem durchgehenden Innenbehälter, der eine Gefrierfachwanne und eine Kühlgutwanne bildet, die einstückig ohne Trennfuge und Knickkante biegesteif miteinander verbunden sind, sowie einem auf der Gefrierfachwanne sitzenden Verdampfer.

Solche Kühl- und Gefriergeräte mit einem durchgehenden Innenbehälter, die üblicherweise als eintürige Geräte ausgebildet werden, besitzen in mehrerer Hinsicht Vorteile. Da keine Abtrennung des Gefrierfachs vorgesehen ist, entsteht zwischen dem Gefrierfach und dem Kühlgutbehälter keine Schmutzkante. Gegenüber Kühl-und Gefriergeräten mit geteiltem Innenbehälter bzw. separater Gefrierfachwanne kann eine wesentlich bessere Optik erreicht werden. Zudem brauchen bei solchen Kühl- und Gefriergeräten mit einem durchgehenden Innenbehälter keine aufwendigen Abdichtungsmaßnahmen bei der Montage des Verdampfers vorgenommen werden. Eim Kühl-und Gefriergerät gemäß dem Oberbegriif von Anspruch 1 ist aus EP0953812 bekannt.

Soweit bei solchen Geräten der durchgehende Innenbehälter im Übergangsbereich zwischen der Gefrierfachwanne und der Kühlgutwanne biegesteif ausgebildet ist, gestaltet sich jedoch die Montage des Verdampfers aufgrund beengter Platzverhältnisse schwierig. Zwischen der Gefrierfachwanne und der Kühlgutwanne verbleibt oftmals nur ein schmaler Spalt. Es wurde deshalb bislang bei solchen Geräten mit durchgehendem Innenbehälter regelmäßig ein u-förmiger Plattenverdampfer verwendet, der nach Art einer Klammer von der Rückseite her über die Gefrierfachwanne geschoben wurde, so daß der Verdampfer auf der Rückwand sowie zwei gegenüberliegenden Seitenwänden der Gefrierfachwanne an dieser anliegt. Die Kühlleistung einer solchen Anordnung ist jedoch begrenzt.

Um eine effizientere Gefrierfachkühlung zu erreichen, wurde deshalb bisweilen die einteilige, durchgehende Bauweise des Innenbehälters geopfert, um effizientere Verdampfer verwenden zu können. Insbesondere wurde bereits vorgeschlagen, als Verdampferwanne einen separaten Blechkasten vorzusehen, um den Verdampferrohre gewickelt wurden, die anschließend mit einer Alufolie beklebt wurden. Dieser vormontierte Kasten kann auf dem vorher vom Kühlgutbehälter abgetrennten Gefrierfach montiert werden, wobei allerdings dann zur Montage und Abdichtung des Gefrierfaches ein Spritzrahmen benötigt wird und Montagekanten im Innenbehälter sichtbar bleiben. Insofern ist auch diese Lösung bislang unbefriedigend.

Der vorliegenden Erfindung liegt daher die Aufgabe zugrunde, ein verbessertes Kühl- und Gefriergerät der eingangs genannten Art mit einem durchgehenden Innenbehälter zu schaffen, das eine effizientere Kühlung des Gefrierfaches erreicht, so daß die Vorteile eines Kühl- und Gefriergerätes mit durchgehendem Innenbehälter mit einer effizienteren Gefrierfachkühlung verbunden werden.

Erfindungsgemäß wird diese Aufgabe durch ein Kühl- und Gefriergerät gemäß Anspruch 1 gelöst. Vorteilhafte Ausgestaltungen der Erfindung sind Gegenstand der abhängigen Ansprüche.

Erfindungsgemäß ist also ungeachtet der schwierigen Platz- und Montageverhältnisse bei einem durchgehenden Innenbehälter mit einer biegesteif mit der Kühlgutwanne verbundenen Gefrierfachwanne als Verdampfer ein gewickelter Kastenverdampfer vorgesehen, der die Gefrierfachwanne auf vier Seiten umlaufend umschließt. Im Gegensatz zu den bisher verwendeten u-förmigen Plattenverdampfern erstreckt sich der gewickelte Kastenverdampfer umlaufend um vier Seiten der Gefrierfachwanne herum, einschließlich der Seite der Gefrierfachwanne, die der Kühlgutwanne gegenüberliegt und von dieser nur durch einen schmalen Spalt getrennt ist. Hierdurch kann eine beträchtlich höhere Effizienz erreicht werden. Es ergibt sich auch ohne teureren Kompressor eine wesentlich bessere Gefrierfachleistung, durch die eine hochwertigere Klimaklasse erreicht werden kann. Die Erfindung setzt sich damit erstmalig über das Vorurteil hinweg, daß bei einem Kühl- und Gefriergerät mit durchgehendem Innenbehälter, bei dem die einstückig angeformte Gefrierfachwanne biegesteif mit der Kühlgutwanne verbunden ist, nur ein bestimmter Verdampfertypus, insbesondere ein u-förmiger Plattenverdampfer verwendbar sei. Durch den erfindungsgemäß vorgesehenen gewickelten Verdampferkasten verbindet die vorliegende Erfindung die Vorteile eines Kühl- und Gefriergerätes mit durchgehendem Innenbehälter mit einer hocheffizienten Gefrierfachkühlung.

Vorteilhafterweise ist der Verdampfer festsitzend auf der Gefrierfachwanne angeordnet. Der Verdampfer kann sozusagen mit einer leichten Preßpassung auf der Gefrierfachwanne sitzen, so daß ein satter Kontakt zwischen der Gefrierfachwanne und den formschlüssig darauf sitzenden Wickelschlangen des Verdampfers und ein dementsprechend günstiger Wärmeübergang erreicht wird.

In Weiterbildung der Erfindung ist der Verdampfer mit der Gefrierfachwanne verklebt. Insbesondere kann der gewickelte Kastenverdampfer mit der Gefrierfachwanne durch ein doppelseitig klebendes Klebeband oder eine entsprechende Klebefolie verbunden sein. Ein solches doppelseitig klebendes Klebeband bewirkt einerseits eine gute, strapazierfähige Verbindung, andererseits vermeidet es die bei anderen Klebstoffen oftmals einzuhaltende Abbindezeit.

Der gewickelte Kastenverdampfer kann grundsätzlich mit seinen gewickelten Verdampferrohren unmittelbar auf der Gefrierfachwanne sitzen. Vorteilhafterweise jedoch sind zwischen der Gefrierfachwanne und der Rohrwicklung des Verdampfers Platten, insbesondere Metallplatten, angeordnet, auf denen die Verdampferwicklung aufgebracht ist. Die Platten sind mit ihrer Innenseite vorteilhafterweise in der zuvor beschriebenen Weise mit der Gefrierfachwanne des Innenbehälters verklebt. Die Metallplatten zwischen der Verdampferwicklung und der Gefrierfachwanne stellen einen vollflächigen Wärmeübergang von der Gefrierfachwanne sicher.

Insbesondere ist das Kühl- und Gefriergerät als eintüriges Gerät ausgebildet, bei dem sich die Gerätetür sowohl über den Kühlgutbehälter als auch das Gefrierfach hinweg erstreckt. Das Gefrierfach kann hierbei mit seinem Öffnungsquerschnitt gegenüber dem Kühlgutbehälter nach hinten, d.h. zur Geräterückseite hin zurückversetzt sein. Der Spalt zwischen der Gefrierfachwanne und der Kühlgutwanne kann sich bei einem solchen Gerätetyp über weniger als 4/5 der Innenbehältertiefe erstrecken.

Die Erfindung wird nachfolgend anhand eines Ausführungsbeispiels und zugehöriger Zeichnungen näher erläutert. In den Zeichnungen zeigen:
- Figur 1:: eine schematische perspektivische Gesamtansicht eines Kühl- und Gefriergeräts nach einem Ausführungsbeispiel der Erfindung,
- Figur 2:: eine perspektivische Seiten-/Rückansicht des Innenbehälters des Kühl-und Gefriergeräts aus Figur 1, die den gewickelten Kastenverdampfer zeigt, der auf der Gefrierfachwanne des Innenbehälters sitzt, und
- Figur 3:: eine Frontansicht des Innenbehälters des Kühl- und Gefriergeräts aus den vorhergehenden Figuren.

Figur 1 zeigt ein eintüriges Kühl- und Gefriergerät 1, bei dem eine Gerätetür 2 sich über die gesamte Frontseite erstreckt und sowohl einen Kühlgutbehälter 3 als auch ein Gefrierfach 4 überdeckt. Wie Figur 1 zeigt, ist das Gefrierfach 4 in an sich bekannter Weise wesentlich kleiner als der Kühlgutbehälter 3 und ist über Letzterem liegend angeordnet.

Wie Figur 2 und Figur 3 zeigt, besitzt das Kühl- und Gefriergerät 1 einen durchgehenden Innenbehälter 5, der in einem geeigneten Verfahren aus Kunststoff hergestellt wird. Der Innenbehälter 5 ist integral einstückig ausgebildet und umfaßt sowohl die das Gefrierfach 4 definierende Gefrierfachwanne als auch die den Kühlgutbehälter 3 begrenzende Kühlgutwanne 7. Wie Figur 2 zeigt, ist die Gefrierfachwanne 6 nur durch einen etwa handdicken Spalt 8 von der Kühlgutwanne 7 getrennt, wobei sie jedoch mit der Kühlgutwanne 7 integral einstückig verbunden ist. Die Gefrierfachwanne 6 ist dabei, wie Figur 2 zeigt, mit ihrem Öffnungsquerschnitt von der offenen Frontseite des Innenbehälters 5 nach hinten zurückversetzt. Der genannte Spalt 8 zwischen der Gefrierfachwanne und der Kühlgutwanne 7 erstreckt sich nur etwa über 2/3 bis 3/4 der Tiefe des Innenbehälters 5. Bei dieser Gestaltung des Innenbehälters 5 ist die Gefrierfachwanne 6 mit der Kühlgutwanne 7 biegesteif verbunden, d.h. sie kann nicht weggebogen oder weggeknickt werden, um den Spalt 8 zum Zweck der Verdampfermontage zu verbreitern. Der Spalt 8 ist jedoch ausreichend dick, um die Verdampferwicklungen aufzunehmen.

Wie Figur 2 zeigt, sitzt ein gewickelter Kastenverdampfer 9 paßgenau und formschlüssig auf der Gefrierfachwanne 6, die von den Wicklungen 10 des Verdampfers 9 vielseitig umlaufend umschlossen ist. In der gezeichneten Ausführung bleibt lediglich die Rückwand der Verdampferwanne von dem gewickelten Verdampfer 9 unbedeckt. Durch die vielseitige Umschließung der Verdampferwanne kann der Verdampfer 9 höchst effizient das Gefrierfach kühlen.

Wie Figur 2 zeigt, umfaßt der gewickelte Verdampfer 9 eine Vielzahl von Wicklungsschlangen, die aus gebogenem Aluminiumrohr bestehen können. Vorteilhafterweise sitzen zwischen der Gefrierfachwanne 6 und den Wicklungen 10 des Verdampfers 9 in der Zeichnung nicht sichtbare Metallplatten, auf denen die Wicklungen 10 des Verdampfers 9 angeordnet sind. Die genannten Metallplatten werden mittels doppelseitig klebendem Klebeband an den Wandungen der Gefrierfachwanne 6 festgeklebt. Die Wicklungen 10 des Verdampfers 9 können an den genannten Metallplatten ebenfalls in der genannten Weise verklebt sein. Es versteht sich, daß auf jeder der vier Seiten der Gefrierfachwanne 6, die von dem Verdampfer 9 umschlossen sind, eine solche Metallplatte angeordnet sein kann.

Der Verdampfer 9 kann insbesondere ein sogenannter Vierstemeverdampfer mit gewickeltem Verdampferkastensystem sein, der auf der Gefrierfachwanne 6 eines durchgehenden Innenbehälters 5 eines eintürigen Kühlgeräts mit Gefrierfach montiert ist. Vorteilhafterweise wird durch diese Anordnung eine Abtrennung des Gefrierfaches vom Innenbehälter vermieden. Der durchgehende Behälter besitzt keine Trennfuge und auch keine Biegekante zwischen der Gefrierfachwanne 6 und der Kühlgutwanne 7, so daß keine Schmutzkante entstehen kann und eine bessere Optik erreicht wird. Zudem wird der Vorteil erreicht, daß keine aufwendigen Abdichtmaßnahmen bei der Montage des Verdampfers oder des Verdampferkastensystems auf dem Innenbehälter 5 vorgenommen werden müssen. Zudem ist der Verdampfer 9 vom Geräteinnenraum nicht sichtbar. Zusammenfassend läßt sich sagen, daß mit kostengünstigen Bauteilen ein hocheffizienter Verdampfer ohne Nachteile für den Anwender geschaffen wird.

## Patentansprüche

1. Kühl- und Gefriergerät mit einem durchgehenden Innenbehälter (5), der eine Gefrierfachwanne (6) und eine Kühlgutwanne (7) bildet, die einstückig ohne Trennfuge und Knickkante biegesteif miteinander verbunden sind, sowie einem auf der Gefrierfachwanne (6) sitzenden Verdampfer (9), **dadurch gekennzeichnet, daß** als Verdampfer (9) ein gewickelter Kastenverdampfer vorgesehen ist, der die Gefrierfachwanne (6) auf vier Seiten umlaufend umschließt.

2. Kühl- und Gefriergerät nach dem vorhergehenden Anspruch, wobei der Verdampfer (9) festsitzend formschlüssig auf der Gefrierfachwanne (6) angeordnet ist.

3. Kühl- und Gefriergerät nach einem der vorhergehenden Ansprüche, wobei der Verdampfer (9) mit der Gefrierfachwanne (6) verklebt ist, insbesondere durch ein doppelseitiges Klebeband oder eine doppelseitige Klebefolie mit der Gefrierfachwanne (6) verbunden ist.

4. Kühl- und Gefriergerät nach einem der vorhergehenden Ansprüche, wobei zwischen der Gefrierfachwanne (6) und dem Verdampfer (9) Platten, insbesondere Metallplatten, angeordnet sind, auf denen die Verdampferwicklungen (10) aufgebracht sind.

5. Kühl- und Gefriergerät nach einem der vorhergehenden Ansprüche, wobei zwischen der Gefrierfachwanne (6) und der Kühlgutwanne (7) ein Spalt (8) vorgesehen ist, dessen Dicke nur geringfügig größer als die Dicke der Verdampferwicklungen (10) ist.

6. Kühl- und Gefriergerät nach einem der vorhergehenden Ansprüche, wobei die Gefrierfachwanne (6) mit ihrem Öffnungsquerschnitt gegenüber der Kühlgutwanne (7) zur Geräterückseite hin zurückversetzt ist.

7. Kühl- und Gefriergerät nach einem der vorhergehenden Ansprüche, wobei es als eintüriges Gerät ausgebildet ist.

## Claims

1. Refrigerator and freezer appliance with a continuous inner container (5) which forms a freezer compartment trough (6) and a refrigerated-goods trough (7) which are connected to one another in a flexurally rigid manner in one piece without parting plane and bending edge, and also with an evaporator (9) seated on the freezer compartment trough (6), **characterized in that** the evaporator (9) provided is a wound box evaporator which surrounds the freezer compartment trough (6) continuously on four sides.

2. Refrigerator and freezer appliance according to the preceding claim, the evaporator (9) being arranged positively on the freezer compartment trough (6) with a firm fit.

3. Refrigerator and freezer appliance according to one of the preceding claims, the evaporator (9) being adhesively bonded to the freezer compartment trough (6), in particular being connected to the freezer compartment trough (6) by means of a double-sided adhesive tape or a double-sided adhesive film.

4. Refrigerator and freezer appliance according to one of the preceding claims, with plates, in particular metal plates, on which the evaporator windings (10) are attached, being arranged between the freezer compartment trough (6) and the evaporator (9).

5. Refrigerator and freezer appliance according to one of the preceding claims, a gap (8), the thickness of which is only slightly greater than the thickness of the evaporator windings (10), being provided between the freezer compartment trough (6) and the refrigerated-goods trough (7).

6. Refrigerator and freezer appliance according to one of the preceding claims, the freezer compartment trough (6) being set back with its opening cross section towards the rear side of the appliance with respect to the refrigerated-goods trough (7).

7. Refrigerator and freezer appliance according to one of the preceding claims, being designed as a single-door appliance.

## Revendications

1. Appareil de réfrigération et de congélation avec un contenant intérieur continu (5), qui forme une cuve de case de congélation (6) et une cuve de produit de réfrigération (7) qui sont reliées en une pièce, sans joint de séparation ni arête de pliage d'une manière rigide en flexion l'une avec l'autre, et avec un évaporateur (9) reposant sur la cuve de case de congélation (6), **caractérisé en ce qu'**il est prévu comme évaporateur (9) un évaporateur caisson enroulé qui entoure la cuve de case de congélation (6) sur quatre côtés tout autour.

2. Appareil de réfrigération et de congélation selon la revendication précédente, où l'évaporateur (9) est disposé d'une manière fixe par concordance des formes sur la cuve de case de congélation (6).

3. Appareil de réfrigération et de congélation selon l'une des revendications précédentes, où l'évaporateur (9) est assemblé par collage avec la cuve de case de congélation (6), en particulier est relié par une bande collante double face ou une feuille collante double face à la cuve de case de congélation (6).

4. Appareil de réfrigération et de congélation selon l'une des revendications précédentes, où sont disposées entre la cuve de case de congélation (6) et l'évaporateur (9) des plaques, en particulier des plaques métalliques, sur lesquelles sont disposés les enroulements d'évaporateur (10).

5. Appareil de réfrigération et de congélation selon l'une des revendications précédentes, où est prévu entre la cuve de case de congélation (6) et la cuve de produit de réfrigération (7) une fente (8) dont l'épaisseur est seulement légèrement plus grande que l'épaisseur des enroulements (10) de l'évaporateur.

6. Appareil de réfrigération et de congélation selon l'une des revendications précédentes, où la cuve de case de congélation (6), avec sa section transversale d'ouverture, est décalée par rapport à la cuve de produit de réfrigération (7) vers le côté arrière de l'appareil.

7. Appareil de réfrigération et de congélation selon l'une des revendications précédentes, celui-ci étant réalisé comme appareil à une porte.
